# EUROPÄISCHE PATENTSCHRIFT

(11) **EP 0 128 970 B1**
(45) Veröffentlichungstag und Bekanntmachung des Hinweises auf die Patenterteilung: **07.03.1990**
(21) Anmeldenummer: 83105973.8
(22) Anmeldetag: 18.06.1983
(51) Int. Cl.: H01P 1/16, H01Q 25/04

(54) **Viertornetzwerk für Mikrowellenantennen mit Monopulsnachführung**
Four-port network for a monopulse-tracking microwave antenna
Circuit à quatre accès pour une antenne de poursuite monopulse à microondes

(43) Veröffentlichungstag der Anmeldung: 27.12.1984
(73) Patentinhaber: ANT Nachrichtentechnik GmbH, D-71522 Backnang (DE)
(72) Erfinder: Mörz, Günter, Dr.-Ing., D-7140 Ludwigsburg (DE)
(74) Vertreter: Wiechmann, Manfred, Dipl.-Ing.

(56) Entgegenhaltungen:
- EP-A- 0 041 077
- DE-A- 2 521 956
- DE-A- 2 737 125
- DE-A- 2 804 132
- DE-C- 750 823
- FR-A- 2 096 860
- US-A- 2 207 845
- US-A- 2 709 240
- US-A- 3 665 481
- US-A- 3 815 136

## Beschreibung

Die vorliegende Erfindung betrifft'ein Antennenspeisesystem mit einem Viertornetzwerk zum Trennen von vier Signalwegen, die zwei Polarisationen und zwei Frequenzbändern zugeordnet sind, dessen Eingangshohlleiter, in dem Signale beider Frequenzbänder und beider Polarisationen vom Grundwellentyp ausbreitungsfähig sind, mit einem Erregerhorn einer Mikrowellenantenne verbunden ist und eine mit mehreren Verzweigungsarmen versehene Verzweigungsanordnung für die Frequenz- und Polarisationstrennung aufweist.

Mikrowellenantennen werden häufig ausgenutzt zum Senden und Empfangen von Signalen aus jeweils zwei Frequenzbändern und Polarisationen. Speisesysteme, die eine solche Mehrfachausnutzung der Antenne ermöglichen, sind unter der Bezeichnung Viertometzwerk, Systemweiche oder Quadruplexer bekannt. Zum Stand der Technik gehören Viertornetzwerke, die für zwei linear orthogonal polarisierte Frequenzbänder ausgelegt sind (vgl. z. B. DE₋B-24 43 166) und solche, die für zwei zirkular orthogonal polarisierte Frequenzbänder ausgelegt sind (vgl. z. B. DE-A-29 32 626, DE-A-27 03 878).

Derartige Speisesysteme werden beispielsweise in Bodenstationsantennen des Satellitenfunks im 4/6 GHz-Bereich eingesetzt. Speziell beim Satellitenfunk sind Verfahren und Einrichtungen erforderlich, die eine Ausrichtung bzw. Nachführung der Bodenstationsantenne auf den zugeordneten Satelliten erlauben. Hierfür macht man sich üblicherweise das bekannte Monopulsverfahren zunutze, wonach aus den Strahlungseigenschaften eines oder mehrerer höherer Hohlleiterwellentypen Antennenablagesignale abgeleitet werden. Z. B. in der DE-C-21 35 611 und der DE-C-22 12 996 sind Monopulsverfahren detailliert beschrieben. Auch die DE-A-25 21 956 beschreibt eine Anordnung zum Auskoppeln eines als Peilsignal dienenden höheren Wellentyps aus einer Polarisationsweiche. Dabei ragt bis zum Verzweigungspunkt einer Hohlleiterverzweigung eine Koaxialleitung hinein, welche den dort angeregten höheren Wellentyp auskoppelt. Bei einer aus der DE-A-28 04 132 bekannten Wellentypweiche werden aus einem Hohlleiter über darin angeordnete Koaxialleitungen bestimmte Wellentypen ausgekoppelt.

Im Satellitenfunk liegt in der Regel das Frequenzband (4 GHz) des Abwärtssignals weit unterhalb des Frequenzbandes (6 GHz) des Aufwärtssignals. Die Monopulseinrichtung der Bodenstationsantenne benötigt das Abwärtssignal (Empfangssignal) zur Gewinnung der Ablagesignale. Dabei ergibt sich in der Regel das Problem, daß die zur Gewinnung der Ablagesignale erforderlichen höheren Wellentypen nur im Schlund des Erregerhorns der- Antenne existenzfähig sind. Die höheren Wellentypen werden nämlich am verjüngten Schlund des Erregerhorns, der nur die Grundwelle durchläßt, reflektiert. Die Ankopplung der höheren Wellentypen kann daher nur innerhalb des konischen Hornschlundes erfolgen. Vorrichtungen zum Ankoppeln der höheren Wellentypen in einem Hohlleiter und im besonderen in einem konischen Erregerhorn sind als Modenkoppler bekannt z. B. aus der DE-C-21 35 611, der DE-C-22 12 996, der DE-B-24 60 552 oder der DE-C-26 08 092. Diese Druckschriften verdeutlichen, daß die Modenkoppler recht aufwendige Gebilde sind. Außer dem besteht die Gefahr, daß beim Ankoppeln der höheren Wellentypen mit einem Modenkoppler der bekannten Art direkt an dem Erregerhorn (vgl. DE-B-24 60 552) unerwünschte Wellentypen angeregt und Nutzsignalanteile mit ausgekoppelt werden.

In der US-A-3 815 136 ist dargelegt, daß aus einem Antennenerreger mittels eines in ihn hineinragenden Leiters, der koaxial in einen an der Antennenerreger angeschlossenen Hohlleiter angeordnet ist, höhere Wellentypen ausgekoppelt werden, die als Antennennachführsignale dienen. In aufwendiger Weise ist dieser im Hohlleiter angeordnete Leiter in seinem Innern mit Koaxialleitungen versehen, über die die angekoppelten höheren Wellentypen aus dem Hohlleiter herausgeführt werden.

Der Erfindung liegt nun die Aufgabe zugrunde, ein Antennenspeisesystem mit einem Viertornetzwerk der eingangs genannten Art um einfache Mittel zu ergänzen, die die Ableitung mindestens eines für eine Monopulsnachführung erforderlichen höheren Wellentyps bewerkstelligen, ohne daß die Nutzsignalübertragungseigenschaften des Viertornetzwerkes gestört werden.

Diese Aufgabe wird erfindungsgemäß durch die Merkmale des Anspruchs 1 gelöst.

Zweckmäßige Ausführungen der Erfindung gehen aus den Unteransprüchen hervor.

Anhand eines in der Zeichnung dargestellen Ausführungsbeispiels wird nun die Erfindung näher erläutert.

Die Figur zeigt im Längsschnitt ein mit einem gerillten Erregerhorn 1 verbundenes Viertornetzwerk 2, wie es aus der DE-B-24 43 166 bekannt ist. Dieses Viertornetzwerk 2 beginnt mit einem Eingangshohlleiter 3 runden oder quadratischen Querschnitts, worin zwei doppelt polarisierte Hohlleiterwellen in zwei Frequenzbändern (4 GHz/6 GHz) ausbreitungsfähig sind. An den Eingangshohlleiter 3 schließt sich ein Hohlleiterabschnitt 4 mit einer Querschnittsverjüngung an, der den Übergang auf einen Hohlleiter 5 bildet, in dem sich aufgrund seiner Querschnittsabmessungen die Wellen des unteren Frequenzbandes (4 GHz) nicht ausbreiten können. An den Hohlleiter 5 ist eine Polarisationsweiche (in der Figur nicht dargestellt) angeschlossen, welche das obere Frequenzband (6 GHz) in seine zwei orthogonalen Polarisationen zerlegt.

Die Hochpaßeigenschaften des Hohlleiters 5 bewirken am Ende des Eingangshohlleiters 3 und im vorderen Teil des Übergangsholleiterabschnitts 4, dort wo eine Verzweigung der beiden Frequenzbänder stattfinden soll, stehende Wellen im unteren Frequenzband. Diese Wellen werden mit vier doppelt symmetrisch angeordneten Koppelelementen angekoppelt. In der Figur sind nur die in einer Längsschnittebene liegenden Koppelelemente 6, 7 dargestellt. Die anderen beiden Koppelelemente sind in der zur Zeichenebene senkrecht stehenden Längsschnittebene angeordnet.

Jedem der vier Koppelelemente ist ein Hohlleiterarm 8, 9 nachgeschaltet, worin jeweils ein Filter 10, 11, in Form z. B. einer Radialkreissperre integriert ist. Diese Filter 10, 11 dienen dazu, Signalanteile des oberen Frequenzbandes, welche von den Koppelelementen 6, 7 zusammen mit den Signalen des unteren Frequenzbandes angekoppelt worden sind, zu sperren.

Je zwei einander gegenüberliegende Hohlleiterarme 8, 9 sind in einem 180° Hybrid 12 (magisches T) zusammengeführt. An dem Summenausgang 13 des einen Hybrids 12 liegt dann das Nutzsignal des unteren Frequenzbandes der einen Polarisationsrichtung und an dem Summenausgang des zweiten Hybrids das Nutzsignal des unteren Frequenzbandes der anderen Polarisationsrichtung vor.

Das oben beschriebene und der DE-B-24 43 166 zugrunde liegende Viertometzwerk ist für die Trennung linear polarisierter Signale aus zwei verschiedenen Frequenzbändern ausgelegt. Durch einfache Ergänzung dieses Viertornetzwerkes gemäß der DE-A-29 32 626 um einen Polarisationswandler vor dem Einganghohlleiter und einen zweiten Polarisationswandler zwischen dem Hohlleiter 5 und der Polarisationsweiche für das obere Frequenzband ist das Viertornetzwerk auch in der Lage, zirkular polarisierte Signale zu trennen.

Für die Monopulsnachführung der Antenne wird üblicherweise die in einem Erregerhorn mit rundem Querschnitt angeregte Eₒₗ-Welie bzw. die in einem Erregerhorn mit rechteckigem Querschnitt angeregte E₁₁-Welle ausgenutzt.

Die Figur zeigt, mit welchen Mitteln die Eoᵢ- bzw. Eₗₗ-Welle, welche sich durch den Schlund des Erregerhorns 1 und die nachfolgenden Hohlleiterabschnitte 14, 15, 3 aufgrund deren Querschnittsabmessungen üblicherweise nicht ausbreiten können, an das Vierpolnetzwerk 2 angekoppelt wird. Die Ankopplung erfolgt mit Hilfe eines Leiters 16, der die Hohlleiterabschnitte 14, 15, 3 zwischen dem Erregerhorn 1 und der Verzweigung für die Frequenzbänder im Viertornetzwerk 2 zentrisch in longitudinaler Richtung durchläuft. Der Hohlleiterabschnitt 14 stellt dabei einen Übergang vom runden auf den quadratischen (bzw. umgekehrt) Hohlleiterquerschnitt dar, und der Hohlleiterabschnitt 15 ist beispielsweise ein Polarisationswandler, wie er aus der DE-A-29 32 626 bekannt ist.

Der Leiter 16 reicht soweit in das Erregerhorn 1 (mit z. B. rundem Querschnitt) hinein, daß er die dort im Falle einer Antennenablage vorhandene E,₁-Welle (im gerillten Erregerhorn ist es die Eₒp-Welle) vollständig ankoppelt, und wandelt diesen Welletyp in einen koaxialen Wellentyp (L- oder TEM-Welle) um. In der Nähe der Koppelmittel 6, 7, wo die Verzweigung der Frequenzbänder im Viertornetzwerk erfolgt, endet der Leiter 16 und erzeugt dort ein aperiodisches Eₗₗ-Feld, das zusammen mit dem Nutzsignal des unteren Frequenzbandes an die hinter den Koppelmitteln folgenden Hohlleiterarme 8, 9 angekoppelt wird. Der höhere Wellentyp wird schließlich in dem die Hohlleiterarme 8, 9 vereinenden 180° Hybrid 12 von der Nutzwelle getrennt. Dabei ist die Nutzwelle am Summenausgang und der höhere Wellentyp am Differenzausgang 17 des Hybrids 12 abgreifbar.

Es ist somit bei Anwendung einfacher Mittel gelungen, den für die Monopulsnachführung erforderlichen höheren Wellentyp unter Umgehung der Grenzwelleneigenschaften des Erregerhornschlundes und der nachfolgenden Hohlleiterabschnitte 14, 15, 3 vom Erregerhorn bis an das Ausgangstor 17 des Viertornetzwerkes zu führen.

Wie bereits oben erwähnt, besitzt das Viertornetzwerk insgesamt zwei Hybride, an denen jeweils zwei Hohlleiterarme zusammengeführt sind. Jedes Hybrid liefert also an seinem Differenzausgang einen Signalanteil des höheren Wellentyps. Beispielsweise können die beiden Signalanteile dadurch zusammengefaßt werden, daß beide Differenzausgänge der Hybride über einen 3dB-Koppler und ein vorgeschaltetes Phasenglied zusammengeschaltet werden. Auch kann einer der beiden Differenzausgänge mit einem verschiebbaren Kurzschluß versehen werden, wodurch sich die Impedanzanpassung des anderen Differenzausganges an den höheren Wellentyp bei einer gewünschten Frequenz optimieren läßt.

Die Befestigung des Leiters 16 im Zentrum der Hohlleiterabschnitte 14, 15 und 3 kann durch dielektrische Stützen, z. B. diagonal verspannte Fäden, erfolgen. Damit die Störung der Nutzwelle vernachlässigbar gering bleibt, ist darauf zu achten, daß die Stützen nur wenig dielektrisches Material aufweisen.

Ist der Hohlleiterabschnitt 15 als Polarisationswandler ausgebildet gemäß der DE-A-29 32 626, so kann der Leiter an der diagonal verlaufenden dielektrischen Platte befestigt werden.

Als sehr vorteilhaft erweist sich, daß der höhere Wellentyp die hinter den Koppelmitteln 6, 7 angeordneten Filter 10, 11 durchläuft und dadurch von Signalteilen des höheren Frequenzbandes freigehalten wird.

## Patentansprüche

1. Antennenspeisesystem mit einem Viertornetzwerk (2) zum Trennen von vier Signalwegen, die paarweise zwei Polarisationen und paarweise zwei Frequenzbändern zugeordnet sind, dessen Eingangshohlleiter (3), in dem Signale beider Frequenzbänder und Polarisationen vom Grundwellentyp ausbreitungsfähig sind, mit einem Erregerhorn (1) einer Mikrowellenantenne verbunden ist und eine mit mehreren Verzweigungsarmen versehene Verzweigungsanordnung für die Frequenz- und Polarisationstrennung aufweist, dadurch gekennzeichnet, daß in dem die Signale des Grundwellentyps zwischen dem Erregerhorn (1) und dem Viertornetzwerk (2) übertragenden Hohlleiter (14, 15, 3) mindestens ein in longitudinaler Richtung verlaufender Leiter (16) angeordnet ist, der einerseits bis zum Bereich des Erregerhornschlundes reicht, wo er mindestens einen dort ausbreitungsfähigen, für eine Monopulsnachführung der Antenne erforderlichen höheren Wellentypen (E₀₁ bzw. E₁₁) ankoppelt und ihn als koaxialen Wellentyp durch den Hohlleiter (14, 15, 3) überträgt, und der andererseits in der Nähe der Verzweigungsanordnung im Eingangshohlleiter (3) des Viertornetzwerkes (2) endet, wo der koaxiale Wellentyp in ein aperiodisches Feld des im Erregerhornschlund angekoppelten höheren Wellentyps (E₀₁ bzw. E₁₁) umgewandelt wird, daß die an der Verzweigungsanordnung vorhandenen Verzweigungsarme (8, 9) die Signale dieses höheren Wellentyps zusammen mit den Signalen des Grundwellentyps ankoppeln, und daß die Trennung der Signale des höheren Wellentyps von den Signalen des Grundwellentyps durch Hybride (12) erfolgt, an denen die Verzweigungsarme zusammengeführt sind.

2. Antennenspeisesystem nach Anspruch 1, dadurch gekennzeichnet, daß der Leiter (16) mittels dielektrischer Stützen im Hohlleiter zentrisch gehalten ist.

3. Antennenspeisesystem nach Anspruch 1, dadurch gekennzeichnet, daß bei einem zwischen dem Erregerhorn (1) und dem Viertornetzwerk (2) eingesetzten Polarisationswandler der Leiter (16) an der diagonal im Polarisationswandler angeordneten dielektrischen Platte befestigt ist.

## Claims

1. Antenna feeder system employing a four-port network (2) for separating four signal paths associated; in pairs, with two polarisations and two frequency bands, said network including an input waveguide in which fundamental mode signals of both frequency bands and polarisations are able to propagate and which is connected with the antenna feed horn (1) of a microwave antenna and is provided with a branching arrangement including a plurality of branches for separating the frequencies and polarisations, characterised in that in the waveguide (14, 15, 3) which transmits the fundamental mode signals between the antenna feed horn (1) and the four-port network (2), there is disposed a longitudinally extending conductor (16) which extends, on the one hand, to the region of the antenna feed horn throat where it couples in a higher-order mode (E₀₁, E₁₁, respectively) able to propagate there and' required for monopulse tracking of the antenna to transmit it through the waveguide (14, 15, 3) as a coaxial mode and which, on the other hand, ends in .the vicinity of the branching arrangement in the input waveauide (3) of the four-port network (2) where the coaxial mode is converted to an aperiodic field of the higher-order mode (Eₒᵢ, Eₗₗ, respectively) coupled in through the antenna feed horn throat ; the branch arms (8, 9) present in the branching arrangement couple in the signals of this higher-order mode together with the signals of the fundamental mode ; and the separation of the higher mode signals from the fundamental mode signals is effected by means of hybrids (12). at which the branching arms come together. -

2. Antenna feeder system according to claim 1, characterised in that the conductor (16) is held centrally in the waveguide by means of dielectric supports.

3. Antenna feeder system according to claim 1, characterised in that, if a polarisation converter is inserted between the antenna feed horn (1) and the four-port network (2), the conductor (16) is fastened to the dielectric plate disposed diagonally in the polarisation converter.

## Revendications

1. Système d'alimentation d'antenne comportant un réseau à quatre accès (2) pour séparer quatre voies pour signaux, qui correspondent à deux polarisations et, par paire, à deux bandes de fréquence, dont le guide d'ondes d'entrée (3), dans lequel peuvent se propager des signaux des deux bandes de fréquence et des deux polarisations en mode de base, est. relié à un cornet excitateur (1) d'une antenne à micro-ondes et présente un dispositif d'embranchement, muni de plusieurs bras d'embranchement, pour la séparation des fréquences et des polarisations, caractérisé en ce que dans le guide d'ondes (14, 15, 3) qui transmet les signaux en mode de base entre le cornet d'excitateur (1) et le réseau à quatre accès (2), est disposé un conducteur (16) qui est dirigé selon la direction longitudinale, qui, d'une part, va jusque dans la zone de la gorge du cornet d'excitateur, où il capte un mode d'ordre plus élevé (E₀₁ ou E₁₁), pouvant s'y propager et nécessaire pour une poursuite monopulse de l'antenne et le transmet, sous forme de mode coaxial, à travers le guide d'ondes (14, 15, 3), et conducteur qui, d'autre part, se termine au voisinage du dispositif d'embranchement dans le guide d'ondes d'entrée (3) du réseau à quatre accès (2), où le mode coaxial est converti en un champ apériodique du mode d'ordre plus élevé (E₀₁ ou E₁₁) capté dans la gorge du cornet d'excitateur; en ce que les bras d'embranchement (8, 9) existant dans le dispositif d'embranchement captent les signaux de ce mode d'ordre plus élevé en même temps que les signaux du mode de base et en ce que la séparation des signaux du mode d'ordre plus élevé d'avec les signaux du mode de base se fait au moyen de jonctions hybrides (12) sur lesquelles se rencontrent les bras d'embranchement.

2. Système d'alimentation d'antenne selon la revendication 1, caractérisé en ce aue le conducteur (16) est maintenu au centre du guide d'ondes au moyen d'appuis diélectriques.

3. Système d'alimentation d'antenne selon la revendication 1, caractérisé en ce que, si l'on utilise un convertisseur de polarisation entre le cornet d'excitateur (1) et le réseau à quatre accès (2), le conducteur (16) est fixé à la plaque diélectrique disposée diagonalement dans le convertisseur de polarisation.
